# EUROPÄISCHE PATENTSCHRIFT

(11) **EP 1 299 603 B1**
(45) Veröffentlichungstag und Bekanntmachung des Hinweises auf die Patenterteilung: **20.12.2006**
(21) Anmeldenummer: 01967129.6
(22) Anmeldetag: 06.07.2001
(51) Int. Cl.: E04D 13/00, E04D 3/40

(54) **DACHBEDECKUNG**
ROOF COVERING
COUVERTURE DE TOIT

(30) Priorität: 07.07.2000 DE 20011711 U
(43) Veröffentlichungstag der Anmeldung: 09.04.2003
(73) Patentinhaber: Weber, Hugo, 86480 Waltenhausen (DE)
(72) Erfinder: Weber, Hugo, 86480 Waltenhausen (DE)
(86) Internationale Anmeldenummer: PCT/EP2001/007799
(87) Internationale Veröffentlichungsnummer: WO 2002/004762

(56) Entgegenhaltungen:
- EP-A- 0 727 542
- EP-A- 0 869 228
- WO-A-98/01637
- DE-U- 9 406 828
- US-A- 4 276 732

## Beschreibung

Die Erfindung bezieht sich auf eine Dachbedeckung zum Reinigen und Sauberhalten von Gebäudedächern, insbesondere von pflanzlichem Bewuchs oder Umweltschmutz, bestehend aus einem in Verbindung mit Feuchtigkeit reagierenden Metall, wobei die Dachbedeckung aus plattenförmigem Material durch Stanzen und/oder Biegen hergestellt ist und eine strukturierte Reaktionsfläche aufweist.

Eine derartige Vorrichtung zum Schutz von Gehäusebedachungen gegenüber pflanzlichen Bewuchs, insbesondere gegenüber Bewuchs durch Moose und Flechten ist aus der WO 98/01637 des Anmelders bekannt. Die Herstellung der Dachbedeckung aus plattenförmigem Material erfolgt mittels Stanzen und Biegen. Insbesondere kann dabei die gewünschte Wölbung zugleich mit dem Stanzvorgang ausgebildet werden, so dass sich gegenüber einem einfachen Kupferblech eine optisch ansprechende Gestaltung ergibt und insbesondere die Reaktionsfläche für die abfließende Feuchtigkeit ausgenutzt wird. Weiterhin ergibt sich eine einfachere Montage der Dachbedeckung durch den Dachdecker, da die in Außenform mit dem Dachziegel bzw. Firstziegel übereinstimmende Dachbedeckung auf einfache Weise eingeschoben bzw. aufgesetzt werden kann.

Zudem ergibt sich mit der Herstellung durch Stanzen der einzelnen Dachbedeckung die einfache Möglichkeit, dass in der Reaktionsfläche Noppen eingeprägt werden, so dass die abfließende Feuchtigkeit einen möglichst langen Weg zurücklegen muss und gleichzeitig eine gute Verteilung der Feuchtigkeit auf der Dachfläche gewährleistet wird. Zudem können zugleich mit der Stanzbearbeitung Durchbrüche bzw. Öffnungen in Schlitzform vorgesehen werden, wodurch Flüssigkeit auch auf der Unterseite der Dachbedeckung mit der Metallunterseite reagieren kann.

Dadurch kann im wesentlichen eine Verdoppelung der Reaktionsfläche erzielt werden, so dass eine erhebliche Reduzierung der Anzahl der einzudeckenden Reihen bei hoher Wirksamkeit erzielt werden kann. So reicht u.U. bereits eine Reihe einer derartigen Dachbedeckung in Firstnähe aus oder auch auf dem Dachfirst.

Bei der DE-A-41 30 365 werden weiterhin zum Schutz der Dachbedeckung gegen im Laufe der Jahre auftretenden Moosbewuchs Kupferbleche im Sichtbereich der Dachfläche so angebracht, dass sie mit Regenwasser in Berührung kommen und das abfließende Regenwasser eine möglichst große Fläche der Dachabdeckung unterhalb der Kupferbleche überfließt. Das Regenwasser löst hierbei Bestandteile, insbesondere Ionen aus den Kupferblechen, die einem pflanzlichen Bewuchs, insbesondere einem Bewuchs durch Moose und Flechten auf den Beton- oder Ziegeldachplatten entgegenwirken. In bevorzugter Weise sind dabei die Kupferbleche in Form von Firsthauben ausgebildet und entlang dem Dachfirst angeordnet, damit die abfließende Feuchtigkeit über die gesamte Dachfläche abfließen kann.

Nachteilig bei dem letztgenannten Vorschlag ist jedoch, dass die entstehende Kupfersulfatlösung relativ rasch abfließen kann und somit die Wirksamkeit dieser letztgenannten Dachelemente relativ gering bleibt.

Demzufolge liegt der Erfindung die Aufgabe zugrunde, eine derartige Dachbedeckung zum Reinigen und Sauberhalten von Gebäudedächern hinsichtlich der Wirksamkeit zu verbessern.

Diese Aufgabe wird gelöst durch eine Dachbedeckung gemäß den Merkmalen des Anspruches 1. Vorteilhafte Weiterbildungen der Erfindung sind in den Unteransprüchen definiert.

Gemäß der Erfindung kann durch die Abkantung der tieferliegenden, unteren Stirnseite an der Unterseite der Dachbedeckung ein Raum für ein Wasserreservoir geschaffen werden, aus dem die Feuchtigkeit relativ langsam ablaufen kann und damit die Reaktionszeit wesentlich erhöht wird. Dabei genügt bereits eine einfache, stegförmige Abkantung, die formgenau zum Dachziegel ausgebildet ist. Dadurch kann insgesamt das Reaktionsfeld auch verkleinert werden, bzw. relativ kleine Kupferbleche verwendet werden, so dass insgesamt eine Materialersparnis erzielt wird. Zudem ergibt sich durch die dadurch mögliche Verkleinerung des Reaktionsfeldes ein gleichmäßigeres Aussehen der Dachbedeckung. Weiterhin wird dadurch die Handhabbarkeit für den Dachdecker verbessert.

Eine vorteilhafte Ausgestaltung ist hierbei, dass die Abkantung an der unteren Stirnseitenkante gleichzeitig mit der Stanzbearbeitung an der Oberseite der Dachbedeckung gebogen werden kann. Durch die damit geschaffene Abkantung als verlängerter unterer Rand ergibt sich zudem eine optisch ansprechende Stoßstelle für die Ziegel- oder Betonplatten des Gebäudedachs und eine erhöhte Formstabilität.

Nachfolgend wird ein bevorzugtes Ausführungsbeispiel anhand der Zeichnung näher erläutert und beschrieben. Hierbei zeigen:
- Fig. 1: eine Vorderansicht (bzw. wegen der Dachneigung auch eine Draufsicht) auf die Dachbedeckung
- Fig. 2: eine Schnittansicht entlang der Linie A-A in Fig. 1
- Fig. 3: eine Vorderansicht auf die Dachbedeckung gemäß einer zweiten Ausführungsform der Erfindung; und
- Fig. 4: eine Vorderansicht auf die Dachbedeckung gemäß einer dritten Ausführungsform der Erfindung.

In Figuren 1 und 2 ist eine Dachbedeckung 1 dargestellt, die an die Form eines darunter angeordneten Dachelements bzw. Dachziegels 5 angepasst ist. Die Dachziegel 5 sind dabei mit jeweils einer Befestigungsnase 7 an einer Lattung 6 bzw. dem Dachstuhl in üblicher Weise fixiert. Statt Dachziegel können auch andere Dachelemente, wie Betondachplatten oder Bitumenplatten oder dgl. als Basis verwendet werden. Darauf wird dann die Dachbedeckung 1 aus plattenförmigen Material, insbesondere Kupferblech aufgelegt bzw. übergestülpt. Dieses wird bei der Herstellung zunächst ausgestanzt, wobei zugleich im Zuge der Stanzbearbeitung durch Biegen eine leichte Wölbung eingearbeitet wird. Zudem wird eine strukturierte Reaktionsfläche 2, die von der Dachoberfläche nach außen weist, ausgebildet, indem eine Vielzahl von Einprägungen (in Fig. 2 mit Ovalen angedeutet) und/oder Durchbrüchen 3 in der Reaktionsfläche 2 eingestanzt wird.

Neuerungsgemäß ist dabei an der hier nach links weisenden, aufgrund der Dachneigung tieferliegenden Stirnseite 1a der Reaktionsfläche 2 eine Abkantung 4 in Form eines nach unten hin verlängerten Randes gebildet, so dass die Reaktionsfläche 2 gegenüber dem Dachziegel 5 um ca. 5 oder 10° hochgestellt ist. Durch diese strukturierte Reaktionsfläche 2 mit eingestanzten Durchbrüchen 3 wird einerseits der Flüssigkeitsablauf auf der Reaktionsfläche 2 gehemmt, so dass die abfließende Feuchtigkeit (Regenwasser, Schneewasser und dergleichen) einen möglichst langen Weg entlang den Durchbrüchen 3 zurücklegen muss. Andererseits wird ein Teil des Regenwassers durch die Durchbrüche 3 hindurch zur Unterseite der Reaktionsfläche 2 und den dort gebildeten spitzwinkligen Hohlraum 8 geleitet. Damit gelangt Wasser in ein Wasserreservoir 8 und wird durch die formgenaue untere Abkantung 4 darin zumindest kurzzeitig zurückgehalten. Durch diese an der tieferliegenden Stirnseite 1a der Dachbedeckung 1 jeweils vorgesehene, im wesentlichen stegförmige Abkantung 4 wird somit erreicht, dass die Feuchtigkeit aus dem Wasserreservoir 8 nur verzögert abfließt und damit lange Zeit mit dem Metall der Unterseite der Dachbedeckung 1 reagieren kann.

In Fig. 1 ist die Vorderansicht der zur Unterseite hin gebogenen Abkantung 4 gezeigt, die bei der Stanzbearbeitung bzw. Biegebearbeitung in einem Werkzeug ausgeformt wird. Hierbei ist die barrierenartige, ablaufhemmende Gestaltung der Abkantung 4 an der nach unten weisenden Stirnseite 1a ersichtlich, die somit einen raschen Wasserablauf aus dem Raum 8 wegen der formgenauen Anpassung an die jeweilige Dachelementform bzw. Dachziegel 5 sicher verhindert.

In Fig. 1 ist die Dachbedeckung 1 in der aufgesetzten Position auf einem Dachziegel 5 in Form der sog. Reformpfanne dargestellt, wobei dieser auch durch andere Betonformplatten oder übliche Dachziegelformen ersetzt werden kann. Hierbei wird auch die Anordnung der auf der Dachbedeckung 1 zwischen den Seitenkanten 1b befindlichen, strukturierten Reaktionsfläche 2 mit den Durchbrüchen 3 ersichtlich, ebenso die an der Stirnseite 1a nach unten ausgerichtete Abkantung 4. Auf der Unterkante dieser leisten- oder stegförmig nach unten gebogenen Abkantung 4 könnte auch zur Überbrückung des Minimalspaltes noch ein Dichtelement 9, z.B. eine Dichtschnur, ein Schlauch, eine Dichtungsmasse oder dgl. angebracht sein, um den Feuchtigkeitsablauf aus dem Wasserreservoir bzw. Raum 8 weiter zu hemmen.

Die an der unteren Stirnseite 1a vorgesehene, abwärts gerichtete Abkantung 4 als verlängerter Rand zum Dachziegel 5 ergibt somit eine im wesentlichen tropfwasserdichte Abschottung des Wasserreservoirs 8, wodurch eine große Wasserrückhalterate erzielt wird. Die hier (in Seitenansicht mit vorzugsweise 60° eingezeichnete, wobei auch andere Winkel möglich sind) dargestellte Abkantung 4 liegt ggf. unter Zwischenschaltung eines aufgesetzten Schlauchabschnittes oder eines aufgeklebten Dichtelements 9 in Schnur- oder Bandform somit formgenau im "Tal" der Reformpfanne an und bildet ein durch die Durchbrüche 3 gespeistes Wasserreservoir 8. Auch eine Folie oder eine Dichtraupe aus Silikonmaterial ist als Dichtelement 9 zweckmäßig, um Wasser an der Unterseite, d.h. im Wasserreservoir 8 möglichst lange zurückzuhalten. Dadurch kann die Dachbedeckung 1 bzw. deren jeweiliges Reaktionsfeld 2 bei gleicher Wirksamkeit relativ klein dimensioniert werden, da ein Großteil des Reaktionsfeldes 2 an die Unterseite bzw. in das Wasserreservoir 8 "hineinverlegt" wird.

Eine weitere Ausführungsform der erfindungsgemäßen Dachbedeckung ist in Fig. 3 gezeigt. Bei dieser Ausführungsform ist das unter dem Plattenelement befindliche Dachelement 5 als eine sogenannte Frankfurter Pfanne ausgebildet. Somit weist das Dachelement nicht eine einzige, sondern zwei parallel zueinander in Abflussrichtung verlaufende Vertiefungen in denen entsprechend ausgeformte Abschnitte der Abkantung 4 hineinragen. Auch hier wie bei der Ausführungsform in den Figuren 1 und 2 verläuft das Plattenelement 1 von oben nach unten zunächst dicht am Dachziegel 5, um sich dann im Bereich der Linie 10 von dem Dachziegel zu lösen, wodurch der in Fig. 2 gezeigte spitze Keil des Raumes 8 gebildet wird.

Eine dritte Ausführungsform der erfindungsgemäßen Dachbedeckung ist in Fig. 4 gezeigt. Bei dieser Ausführungsform hat das Dachelement 5 eine ebene Oberfläche ohne Vertiefungen, wohingegen das Plattenelement 1 eine in seinem unteren Abschnitt eingeprägte Vertiefung aufweist, in deren Bereich Durchbrüche beziehungsweise Öffnungen 3 vorgesehen sind. Bei dieser Ausführungsform stellt die Abkantung 4 lediglich eine von drei schrägen Plattenflächen 11, zwischen den sich die Vertiefung beziehungsweise die Feuchtigkeit aufnehmende Pfanne des Plattenelements 1 befindet. Eine Dichtmasse 9 ist vorzugsweise im unteren Bereich des Plattenelements 1 zwischen dem aufliegenden Rand des Plattenelements 1 und dem Dachziegel 5 vorgesehen, die das Abfließen der in der Vertiefung des Plattenelements befindlichen Feuchtigkeit beziehungsweise Wasser in kontrollierter Weise erschweren soll. Die Dichtmasse 9 kann vorteilhafter Weise eine Klebefunktion aufweisen, so dass zusammen mit der teilweisen Abdichtung des unteren Aufnahmebereichs für die Feuchtigkeit eine gleichzeitige Befestigung des Plattenelements am Dachziegel erreicht werden kann.

## Patentansprüche

1. Dachbedeckung zum Reinigen und Sauberhalten von Gebäudedächern, insbesondere von pflanzlichem Bewuchs oder Umweltschmutz, bestehend aus einem in Verbindung mit Feuchtigkeit reagierenden plattenförmigen Material (1), das im auf einem darunter liegenden Dachelement (5) aufgesetzten Zustand mindestens einen, teilweise verschlossenen Raum bildet, welcher darin aufgenommene Feuchtigkeit langsam nach außen abgibt, **dadurch gekennzeichnet, dass** das plattenförmige Material ein Plattenelement (1) darstellt, das an seiner in Abflussrichtung unteren Seite eine nach unten abgewinkelte Abkantung (4) aufweist, die zumindest teilweise die Form eines Querschnitts einer sich in Abflussrichtung erstreckenden Vertiefung des Dachelements (5) aufweist, so dass das Plattenelement im aufgesetzten Zustand mit seiner Abkantung (4) die Vertiefung in Abflussrichtung versperrt und somit den Raum als eine Feuchtigkeit aufnehmende Tasche bildet.

2. Dachbedeckung nach Anspruch 1, **dadurch gekennzeichnet, dass** der sich an der Abkantung (4) anschließende und die Tasche mitbildende Reaktionsabschnitt (2) der Platte ein flacher von der Ebene des Dachelements nach oben abgewinkelter Abschnitt ist.

3. Dachbedeckung nach Anspruch 2, **dadurch gekennzeichnet, dass** die Abkantung (4) eine Höhe von etwa 5 mm aufweist, so dass unterhalb der Reaktionsfläche (2) eine Wasser aufnehmende spitzwinklige Tasche (8) ausgebildet ist.

4. Dachbedeckung nach einem der Ansprüche 2 oder 3, **dadurch gekennzeichnet, dass** zwischen der Abkantung (4) und dem Reaktionsabschnitt (2) ein Winkel von etwa 120° gebildet ist.

5. Dachbedeckung nach einem der Ansprüche 1 bis 4, **dadurch gekennzeichnet, dass** die Abkantung (4) entlang der gesamten tieferliegenden Stirnseite (la) der Dachbedeckung (1) verläuft.

6. Dachbedeckung nach einem der Ansprüche 1 bis 5, **dadurch gekennzeichnet, dass** die Abkantung (4) zum darunter liegenden Dachelement (5) ein Dichtelement (9) aufweist.

7. Dachbedeckung nach einem der Ansprüche 1 bis 6, **dadurch gekennzeichnet, dass** die Abkantung (4) zu den Seitenkanten (1b) des Plattenelements hin kontinuierlich auslaufend ausgeformt ist.

8. Dachbedeckung nach einem der Ansprüche 1 bis 7, **dadurch gekennzeichnet, dass** die Abkantung (4) im wesentlichen stegförmig ausgebildet ist.

9. Dachbedeckung nach Anspruch 1, **dadurch gekennzeichnet, dass** das plattenförmige Material ein im wesentlichen rechteckiges Plattenelement (1) darstellt, das eine zum flachen Dachelement (5) hin offene Vertiefung aufweist, die im auf dem Dachelement aufgesetzten Zustand des Plattenelements den Raum als eine Feuchtigkeit aufnehmende Tasche bildet.

10. Dachbedeckung nach Anspruch 9, **dadurch gekennzeichnet, dass** die Vertiefung im unteren Abschnitt der Platte ausgebildet ist und die Platte ansonsten flach auf dem Dachelement (5) aufliegt.

11. Dachbedeckung nach einem der Ansprüche 9 oder 10, **dadurch gekennzeichnet, dass** die Vertiefung durch Tiefziehen der Platte gebildet ist.

12. Dachbedeckung nach einem der Ansprüche 1 bis 11, **dadurch gekennzeichnet, dass** die Platte (1) mit Öffnungen (3) zur Aufnahme von Feuchtigkeit in den Raum versehen ist.

13. Dachbedeckung nach einem der Ansprüche 1 bis 12, **dadurch gekennzeichnet, dass** der Querschnitt des Raums in Abflussrichtung größer wird.

14. Dachbedeckung nach einem der Ansprüche 1 bis 13, **dadurch gekennzeichnet, dass** die Dachbedeckung (1) aus Kupferblech besteht.

## Claims

1. Roof covering for cleaning the roofs of buildings and keeping them clean, in particular of plant growth or environmental pollution, comprising a material (1) in plate form which reacts in conjunction with moisture and which, when in the state of being placed on a roof element (5) situated underneath, forms at least one, partially closed chamber which slowly releases moisture received therein to the exterior, **characterized in that** the material in plate form constitutes a plate element (1) which has, on its lower side in the flow-off direction, a downwardly angled fold (4) which at least partially has the shape of a cross section of a depression of the roof element (5) that extends in the flow-off direction, with the result that, when in the placed state, the plate element blocks the depression in the flow-off direction by its fold (4) and hence forms the chamber as a moisture-receiving pocket.

2. Roof covering according to Claim 1, **characterized in that** the reaction portion (2) of the plate which adjoins the fold (4) and concomitantly forms the pocket is a flat portion which is angled upward from the plane of the roof element.

3. Roof covering according to Claim 2, **characterized in that** the fold (4) has a height of about 5 mm, with the result that a water-receiving, acute-angled pocket (8) is formed beneath the reaction surface (2).

4. Roof covering according to either of Claims 2 and 3, **characterized in that** an angle of about 120° is formed between the fold (4) and the reaction portion (2).

5. Roof covering according to any of Claims 1 to 4, **characterized in that** the fold (4) runs along the whole of the lower-lying end (1a) of the roof covering (1).

6. Roof covering according to any of Claims 1 to 5, **characterized in that**, with respect to the roof element (5) situated underneath, the fold (4) has a sealing element (9).

7. Roof covering according to any of Claims 1 to 6, **characterized in that** the fold (4) is formed in such a way that it continuously tapers off toward the lateral edges (1b) of the plate element.

8. Roof covering according to any of Claims 1 to 7, **characterized in that** the fold (4) is substantially web-shaped in design.

9. Roof covering according to Claim 1, **characterized in that** the material in plate form constitutes a substantially rectangular plate element (1) which has a depression which is open toward the flat roof element (5) and which, when the plate element is in the state of being placed on the roof element, forms the chamber as a moisture-receiving pocket.

10. Roof covering according to Claim 9, **characterized in that** the depression is formed in the lower portion of the plate and the plate otherwise lies flat on the roof element (5).

11. Roof covering according to either of Claims 9 and 10, **characterized in that** the depression is formed by deep drawing the plate.

12. Roof covering according to any of Claims 1 to 11, **characterized in that** the plate (1) is provided with openings (3) for the purpose of receiving moisture into the chamber.

13. Roof covering according to any of Claims 1 to 12, **characterized in that** the cross section of the chamber becomes greater in the flow-off direction.

14. Roof covering according to any of Claims 1 to 13, **characterized in that** the roof covering (1) is made of sheet copper.

## Revendications

1. Couverture de toit pour nettoyer et garder propres des toitures de bâtiments, en particulier contre les salissures végétales ou les souillures dues à l'environnement, se composant d'une matière en forme de plaque (1) réagissant en liaison avec l'humidité, qui forme, à l'état posé sur un élément de toit sous-jacent (5), au moins un espace partiellement fermé, qui libère lentement vers l'extérieur l'humidité qu'il contient, **caractérisée en ce que** la matière en forme de plaque représente un élément de plaque (1), qui présente sur son côté inférieur dans le sens de l'écoulement un rebord (4) coudé vers le bas, qui présente au moins en partie la forme d'une section transversale d'un creux de l'élément de toit (5) s'étendant dans le sens de l'écoulement, de telle façon que l'élément de plaque à l'état monté ferme avec son rebord (4) le creux dans le sens de l'écoulement et forme ainsi l'espace sous forme de poche recueillant l'humidité.

2. Couverture de toit selon la revendication 1, **caractérisée en ce que** la partie de réaction (2) de la plaque, se raccordant au rebord (4) et formant avec lui la poche, est une partie plate inclinée vers le haut à partir du plan de l'élément de toit.

3. Couverture de toit selon la revendication 2, **caractérisée en ce que** le rebord (4) présente une hauteur d'environ 5 mm, de telle façon qu'il se forme en dessous de la face de réaction (2) une poche en angle aigu (8) recueillant l'eau.

4. Couverture de toit selon l'une quelconque des revendications 2 ou 3, **caractérisée en ce qu'**un angle d'environ 120° est formé entre le rebord (4) et la partie de réaction (2).

5. Couverture de toit selon l'une quelconque des revendications 1 à 4, **caractérisée en ce que** le rebord (4) est placé le long de toute la face frontale la plus basse (la) de la couverture de toit (1).

6. Couverture de toit selon l'une quelconque des revendications 1 à 5, **caractérisée en ce que** le rebord (4) présente un élément d'étanchéité (9) par rapport à l'élément de toit sous-jacent (5).

7. Couverture de toit selon l'une quelconque des revendications 1 à 6, **caractérisée en ce que** le rebord (4) a des extrémités déformées de façon continue en direction des arêtes latérales (1b) de l'élément de plaque.

8. Couverture de toit selon l'une quelconque des revendications 1 à 7, **caractérisée en ce que** le rebord (4) est réalisé essentiellement en forme de nervure.

9. Couverture de toit selon la revendication 1, **caractérisée en ce que** la matière en forme de plaque représente un élément de plaque essentiellement rectangulaire (1), qui présente un creux ouvert en direction de l'élément de toit plat (5) et formant l'espace en forme de poche contenant l'humidité lorsque l'élément de plaque est posé sur l'élément de toit.

10. Couverture de toit selon la revendication 9, **caractérisée en ce que** le creux est formé dans la partie inférieure de la plaque et la plaque est pour le reste posée à plat sur l'élément de toit (5).

11. Couverture de toit selon l'une quelconque des revendications 9 ou 10, **caractérisée en ce que** le creux est formé par emboutissage de la plaque.

12. Couverture de toit selon l'une quelconque des revendications 1 à 11, **caractérisée en ce que** la plaque (1) est pourvue d'ouvertures (3) pour recueillir l'humidité dans l'espace.

13. Couverture de toit selon l'une quelconque des revendications 1 à 12, **caractérisée en ce que** la section transversale de l'espace s'agrandit dans le sens de l'écoulement.

14. Couverture de toit selon l'une quelconque des revendications 1 à 13, **caractérisée en ce que** la couverture de toit (1) est réalisée en tôle de cuivre.
